# EUROPÄISCHE PATENTSCHRIFT

(11) **EP 1 053 103 B1**
(45) Veröffentlichungstag und Bekanntmachung des Hinweises auf die Patenterteilung: **28.11.2001**
(21) Anmeldenummer: 99910095.1
(22) Anmeldetag: 29.01.1999
(51) Int. Cl.: B41F 13/008

(54) **ANTRIEB FÜR EIN ROTIERENDES BAUTEIL EINER DRUCKMASCHINE**
DRIVE MECHANISM FOR A ROTATING COMPONENT OF A PRINTING MACHINE
DISPOSITIF D'ENTRAINEMENT POUR UN COMPOSANT ROTATIF D'UNE MACHINE A IMPRIMER

(30) Priorität: 30.01.1998 DE 19803557
(43) Veröffentlichungstag der Anmeldung: 22.11.2000
(73) Patentinhaber: Koenig & Bauer Aktiengesellschaft, 97080 Würzburg (DE)
(72) Erfinder: GERNER, Erich, Max, D-97244 Tiefenthal (DE); SCHMITT, Christoph, Alfons, D-97456 Dittelbrunn (DE)
(86) Internationale Anmeldenummer: DE9900230
(87) Internationale Veröffentlichungsnummer: WO9938690

(56) Entgegenhaltungen:
- EP-A- 0 768 174
- DE-A- 19 539 984

## Beschreibung

Die Erfindung betrifft einen Antrieb für ein rotierendes Bauteil einer Druckmaschine gemäß dem Oberbegriff der Ansprüche 1 und 6.

Die DE 44 30 693 A1 offenbart Druckeinheiten einer Rotationsoffsetdruckmaschine, bei der mindestens ein Zylinder einzeln angetrieben ist.

Die DE 34 32 572 A1 zeigt eine direkt angetriebene Rasterwalze einer Rotationsdruckmaschine. Ein Zapfen dieser Rasterwalze ist mittels einer Kupplung mit einem Rotor eines Elektromotors verbunden.

Die DE 195 39 984 A1 offenbart einen Antrieb für ein Druckwerk einer Rotationsdruckmaschine. Dabei ist ein Motor an ein Seitengestell angeflanscht und mittels einer lösbaren Kupplung mit einer Antriebswelle verbunden.

Der Erfindung liegt die Aufgabe zugrunde, einen Antrieb für ein rotierendes Bauteil einer Druckmaschine zu schaffen.

Die Aufgabe wird erfindungsgemäß durch die Merkmale der Ansprüche lund 6 gelöst.

In vorteilhafter Weise kann bei dem erfindungsgemäßen Antrieb für ein rotierendes Bauteil, wie z. B. Zylinder oder Walzen, einer Druckmaschine auch im entkoppelten Zustand der zugeordnete Antriebsmotor in der Druckmaschine bleiben. Der Antriebsmotor ist auch bei entkoppelten Zustand am Seitengestell angeordnet, wodurch ein Entkuppeln mit geringem Kraftaufwand möglich ist.
Vorteilhaft ist diese Anordnung insbesondere in Verbindung mit aus der Druckmaschine entnehmbaren Walzen.

Ein Ausführungsbeispiel der Erfindung ist in der Zeichnung dargestellt und wird im folgenden näher beschrieben.

Es zeigen:
- Fig. 1: eine schematische Darstellung eines Antriebes einer Rasterwalze in eingekuppeltem Zustand;
- Fig. 2: die schematische Darstellung des Antriebes der Rasterwalze im ausgekuppelten Zustand.

Ein rotierendes Bauteil, z. B. eine Walze 1 oder ein Zylinder, einer Rotationsdruckmaschine ist mittels eines Motors 2, beispielsweise eines lagegeregelten Elektromotors, direkt angetrieben. Im vorliegenden Beispiel ist das rotierende Bauteil 1 aus der Rotationsdruckmaschine herausnehmbar und als Rasterwalze 1 ausgeführt.

In der Zeichnung ist nur ein Ende der Rasterwalze 1 dargestellt.

Die Rasterwalze 1 weist zwei Zapfen 3 auf, die jeweils mit einem Lager 4 versehen sind und zwischen Seitengestellen 6 der Druckmaschine drehbar gelagert ist. Das Lager 4 ist im vorliegenden Beispiel in einer zweigeteilten Lageraufnahme 7 angeordnet. Eine erste Lagerschale 8 dieser Lageraufnahme 7 ist bezüglich des Seitengestells 6 einstellbar an dessen Innenseite angeordnet und verbleibt auch bei Entnahme der Rasterwalze 1 am Seitengestell 6. Mit dieser ersten Lagerschale 8 ist eine zweite Lagerschale 9 lösbar verbunden.

Der Zapfen 3 der Rasterwalze 1 ist mittels einer Kupplung 11 mit einem Rotor des Motors 2 verbunden. Dazu ist der Zapfen 3 der Rasterwalze 1 stirnseitig mit einer ersten Kupplungshälfte versehen, die als innenverzahntes Hohlzahnrad 12 ausgebildet. Eine zugehörige zweite Kupplungshälfte ist stirnseitig an einem Rotor des Motors 2 angeordnet und als außenverzahntes, auf das Hohlzahnrad 12 angepaßtes Zahnrad 13 ausgeführt.
An einem stirnseitigen Flansch des Motors 2 ist eine Kragenbuchse 14 angeflanscht. Diese Kragenbuchse 14 ist in einer Bohrung des Seitengestells 6 drehbar und in axialer Richtung der Rasterwalze 1 verschiebbar gelagert. Ein Kragen 16 dieser Kragenbuchse 14 ist an einer Außenseite des Seitengestells 6 mittels eines Sicherungselementes 17, beispielsweise einer Gewindeschraube 17, axial fest und unverdrehbar gesichert. Dazu ist der Kragen 16 der Kragenbuchse 14 mit einer schlüssellochartigen Bohrung versehen. Zur Begrenzung des axialen Hubes der Kragenbuchse 14 bezüglich des Seitengestells 6 ist an der Außenseite des Seitengestelles 6 ein ortsfester Anschlag 18 angeordnet.

In einem nicht dargestellten Ausführungsbeispiel ist eine Lage der Rasterwalze 1 und eine Lage des Motors 2 veränderbar. Eine Drehachse der Rasterwalze 1 und eine Drehachse des Motors 2 sind zueinander fluchtend angeordnet. Zur gemeinsamen Lageveränderung von Rasterwalze 1 und Motor 2 ist eine schwenkbare Exzenterbuchse im Seitengestell 6 vorgesehen, in deren Bohrung die Kragenbuchse 14 in der bereits beschrieben Weise angeordnet ist und an deren in Richtung Rasterwalze 1 weisenden Ende die Lageraufnahme 7 befestigt ist.

Auch kann der Motor 2 direkt an einer Exzenterbuchse befestigt sein und diese Exzenterbuchse kann axial verschiebbar sein.

Die Funktionsweise des erfindungsgemäßen Antriebes ist folgendermaßen:
In einem ersten Betriebszustand ist die Rasterwalze 1 an den Motor 2 gekuppelt. Dabei liegt der Kragen 16 der Kragenbuchse 14 an der Außenseite des Seitengestells 6 an und ist mittels der Gewindeschraube 17 unverdrehbar sowie axial nicht verschiebbar gegenüber dem Seitengestell 6 gesichert. Die Rasterwalze 1 ist drehbar in der Lageraufnahme 7 angeordnet. In diesem ersten Betriebszustand greift das Zahnrad 13 des Motors 2 in das Hohlzahnrad 12 der Rasterwalze 1 ein.

In einem zweiten Betriebszustand ist die Rasterwalze 1 von dem Motor 2 entkuppelt. Dazu wird die Gewindeschraube 17 zur Sicherung der Kragenbuchse 14 gelockert und die Kragenbuchse 14 geschwenkt, so daß die größere Teil der schlüssellochartigen Bohrung im Bereich der Gewindeschraube 17 liegt. Anschließend wird die Kragenbuchse 14 und der Motor 2 gemeinsam in axialer Richtung von der Rasterwalze 1 wegbewegt. Der axiale Hub ist mindestens so groß, daß das Zahnrad 13 und das Hohlzahnrad 12 der Kupplung 11 nicht mehr in Eingriff stehen. Zur Begrenzung des Hubes liegt der Kragen 16 der Kragenbuchse 14 an dem Anschlag des Seitengestelles 6 an. Auch in diesem Betriebszustand ist der Motor 2 an das Seitengestell 6 gekoppelt, im vorliegenden Ausführungsbeispiel ist der Motor 2 in beiden Betriebszuständen formschlüssig mit dem Seitengestell 6 verbunden.

Zur Erzeugung des axialen Hubes kann eine wendelförmige Nut und ein darin eingreifender Bolzen an Seitengestell 6 und Kragenbuchse 14 vorgesehen sein.

### Bezugszeichenliste

- 1: Rasterwalze, rotierendes Bauteil
- 2: Motor
- 3: Zapfen (1)
- 4: Lager
- 5: -
- 6: Seitengestell
- 7: Lageraufnahme
- 8: Lagerschale, erste (7)
- 9: Lagerschale, zweite (7)
- 10: -
- 11: Kupplung
- 12: Hohlzahnrad (11)
- 13: Zahnrad (11)
- 14: Kragenbuchse
- 15: -
- 16: Kragen (14)
- 17: Sicherungselement, Gewindeschraube
- 18: Anschlag

## Patentansprüche

1. Antrieb für ein rotierendes Bauteil (1) einer Druckmaschine, das in einem eingekuppelten Betriebszustand mittels einer Kupplung (11) mit einem Motor (2) verbunden ist, **dadurch gekennzeichnet, daß** in einem entkuppelten Betriebszustand der Motor (2) in einer zweiten Stellung angeordnet ist, wobei der Motor (2) relativ zu einer ersten Stellung in axialer Richtung versetzt angeordnet ist.

2. Antrieb nach Anspruch 1, **dadurch gekennzeichnet, daß** der Motor (2) im entkuppelten Zustand mit einem Seitengestell (6) verbunden ist.

3. Antrieb nach Anspruch 1, **dadurch gekennzeichnet, daß** das rotierende Bauteil (1) als Walze oder Zylinder ausgebildet ist.

4. Antrieb nach Anspruch 1, **dadurch gekennzeichnet, daß** das rotierende Bauteil (1) in Exzenterbuchsen lageveränderbar gelagert ist.

5. Antrieb nach Anspruch 1, **dadurch gekennzeichnet, daß** das rotierende Bauteil (1) aus der Druckmaschine herausnehmbar angeordnet ist.

6. Antrieb für ein rotierendes Bauteil (1) einer Druckmaschine mittels eines Motors (2), **dadurch gekennzeichnet, daß** zum Entkuppeln des Motors (2) vom Bauteil (1) der Motor (2) in axialer Richtung versetzbar angeordnet ist.

## Claims

1. Drive for a rotating component (1) of a printing machine which, in a coupled operating state, is connected to a motor (2) by means of a coupling (11), **characterized in that** in an uncoupled operating state, the motor (2) is arranged in a second position, the motor (2) being arranged to be offset in the axial direction relative to a first position.

2. Drive according to Claim 1, **characterized in that** in the uncoupled state, the motor (2) is connected to a side frame (6).

3. Drive according to Claim 1, **characterized in that** the rotating component (1) is designed as a roll or cylinder.

4. Drive according to Claim 1, **characterized in that** the rotating component (1) is mounted in eccentric bushes such that its position can be varied.

5. Drive according to Claim 1, **characterized in that** the rotating component (1) is arranged to be removable from the printing machine.

6. Drive for a rotating component (1) of a printing machine by means of a motor (2), **characterized in that** in order to uncouple the motor (2) from the component (1), the motor (2) is arranged such that it can be offset in the axial direction.

## Revendications

1. Dispositif d'entraînement pour un composant rotatif(1) d'une machine à imprimer, relié, à un état de fonctionnement accouplé à l'aide d'un accouplement(11), à un moteur (2), **caractérisé en ce qu'**à un état de fonctionnement désaccouplé, le moteur (2) est disposé en une deuxième position, le moteur(2) étant décalé en direction axiale par rapport à une première position.

2. Dispositif d'entraînement selon la revendication 1, **caractérisé en ce que** le moteur (2) à l'état désaccouplé est relié à un bâti latéral (6).

3. Dispositif d'entraînement selon la revendication 1, **caractérisé en ce que** le composant rotatif (1) est réalisé sous la forme d'un rouleau ou d'un cylindre.

4. Dispositif d'entraînement selon la revendication 1, **caractérisé en ce que** le composant rotatif (1) est monté, avec possibilité de variation de position, dans des coussinets excentriques.

5. Dispositif d'entraînement selon la revendication 1, **caractérisé en ce que** le composant rotatif (1) est disposé de façon à pouvoir être extrait de la machine à imprimer.

6. Dispositif d'entraînement pour un composant rotatif(1) d'une machine à imprimer, entraîné à l'aide d'un moteur (2), **caractérisé en ce que** le moteur (2) est décalé axialement du composant (1) pour procéder au désaccouplement du moteur (2).
